# EUROPÄISCHE PATENTSCHRIFT

(11) **EP 0 557 720 B1**
(45) Veröffentlichungstag und Bekanntmachung des Hinweises auf die Patenterteilung: **12.03.1997**
(21) Anmeldenummer: 93100977.3
(22) Anmeldetag: 22.01.1993
(51) Int. Cl.: B44D 3/16, E01D 19/10, E01H 1/10

(54) **Verfahren und Vorrichtung zum Entfernen einer Oberflächen-schicht von einem Körper**
Method and apparatus for removing a surface layer from an object
Méthode et appareil pour enlever une couche superficielle d'un objet

(30) Priorität: 28.02.1992 CH 630/92
(43) Veröffentlichungstag der Anmeldung: 01.09.1993
(73) Patentinhaber: KAUFMANN AG, CH-5313 Klingnau (CH)
(72) Erfinder: Kaufmann, Bernhard, CH-5312 Döttingen (CH)
(74) Vertreter: Fillinger, Peter, Dr.

(56) Entgegenhaltungen:
- EP-A- 0 318 074
- DE-A- 3 538 539
- US-A- 4 317 720
- US-A- 4 890 567
- US-A- 5 011 710

## Beschreibung

Die vorliegende Erfindung bezieht sich auf ein Verfahren und eine Vorrichtung gemäss dem Oberbegriff des Anspruchs 1 bzw. 12.

Ein Verfahren und eine Vorrichtung dieser Art sind aus der US-A-4 317 720 bekannt. Diese Druckschrift lehrt, auf einem von Prallwänden dreiseitig umgebenen Gittertisch Werkstücke mit einem Druckwasserstrahl zu reinigen, die zuvor in einem Lösungsmittel mindestens teilweise von anhaftendem Schmutz gereinigt wurden und an deren Oberflächen noch Lösungsmittel und Restschmutzpartikel haften. Wasser, Lösungsmittel und Schmutzpartikel stürzen durch den Gittertisch in einen flachen Auffangbehälter und überlaufen dessen Rückkante, von wo sie gemeinsam in einen Sammelbehälter fallen. Das Lösungsmittel mischt sich nicht in Wasser und ist leichter als dieses. Da das Wasser mittels eines schwanenhalsartigen Überlaufs dem Sammelbehälter nahe seinem Boden entnommen und gesammelt wird, verbleiben im Sammelbehälter im wesentlichen nur das Lösungsmittel und die Schmutzpartikel. Diese zwei Komponenten werden periodisch gemeinsam durch ein Ventil ausgetragen und in den Reinigungsprozess zurückgeführt. Ist das Lösungsmittel nach mehreren Umläufen stark verschmutzt, wird es aus dem Kreislauf ab- und der Entsorgung zugeführt. Dieses Verfahren hat den Nachteil, dass sowohl das ausgeschiedene Wasser, wegen des Restgehalts an Lösungsmittel als auch das ausgeschiedene, stark mit Schmutzpartikel befrachtete Lösungsmittel einen Sondermülll darstellen, der nur durch konzessionierte Dienstleistungsunternehmungen mit entsprechender Kostenfolge entsorgt werden darf.

Aus der US-A-4 890 567 ist weiter bekannt, die Oberflächenschicht eines Körpers - zwecks deren Ablösung - mittels einer Flüssigkeit zu besprühen und anschliessend mit Ultraschall zu beaufschlagen. Anschliessend werden das Sprühmittel und die abgelösten Schutzschichtpartikel durch eine Saugleitung ab- und einer geordneten Entsorgung zugeführt. Das ganze geschieht abgeschirmt unter einem Roboterfahrzeug. Dieses Verfahren hat den Nachteil, dass das Gemenge aus Sprühmittel und Schutzschichtpartikeln ein Sondermüll darstellt, der nur mit entsprechendem Aufwand umweitgerecht entsorgbar ist.

Zur Erneuerung der Farbanstriche an Flugzeugen ist weiter bekannt (Zeitschrift "Applica", Heft 1, 1992, Seiten 8/9), die alte Lackschicht mit einem Hochgeschwindigkeitswasserstrahl zu entfernen, wobei Wasserdrucke von 2'000 Bar angewandt wurden. Dies führt zu Beschädigungn der Flugzeugbeplankung. Eine Reduktion der Wasserstrahlgeschwindigkeit bzw. der Wasserdrucke von 2'000 bis auf 200 Bar erfordert aber eine chemische Vorbehandlung der alten Lackschicht mit einem aufweichenden Quellmittel. Das mit den Altlackpartikeln und den Quellmitteln befrachtete Wasser wird nach dieser bekannten Methode in Filtern von den Festteilen befreit und in begrenztem Umfang einem Kreislauf wieder der Arbeitsdüse zugeführt. Bei diesem bekannten Verfahren wird der Schmutzwasseranfall und die Menge der in Sondermülldeponien zu lagernden, mit Altlackpartikeln verschmutzten Filter im Vergleich mit bekannten Verfahren gering. Nachteilig ist, dass der Einsatz chemischer Mittel ortsgebundene Anlagen erfordert, und dass noch Rückstände (mit Altlackpartikeln verschmutzte Filter) entstehen, die nur in Sondermülldeponien abgelagert werden können. Zur Erneuerung von Schutzanstrichen an korrodierenden Bauteilen von Bauwerken wie Brücken und dgl. sind sie noch nicht geeignet, weil durch die Gesetzgebung bei solchen Arbeiten jede Belastung der Umwelt entfallen muss.

Die vorliegende Erfindung stellt sich die Aufgabe, ein Verfahren bzw. eine Vorrichtung der genannten Art so zu verbessern, dass Schutzschichten an Bauwerken ohne Belastung der Umwelt entfernt und kostengünstig entsort, vorzugsweise rezikliert werden können.

Erfindungsgemäss wird diese Aufgabe gelöst durch die kennzeichnenden Merkmale der Ansprüche 1 und 12.

Bei der vorliegenden Erfindung bezeichnet die Aussage "Druckstrahl eines flüssigen, wässrigen Mediums" einen aus einer Düse austretenden Hochgeschwindigkeitsstrahl, wobei das Medium der Düse unter einem Druck von mindestens 400 Bar, vorzugsweise mit 2'000 bis 3'000 Bar zufliesst.

Korrosionsanstriche sind in der Regel metallhaltig, z.B. Zink, Blei, Titan, usw. Durch die Erfindung können die metallhaltigen Schutzschichtreste vollständig gesammelt und einer Verhüttung oder Raffination zur Wiedergewinnung des Metalles zugeführt werden. Das für den Abtrag der Schutzschicht verwendete Wasser kann von Einsatzstelle zu Einsatzstelle transportiert werden und braucht nur insoweit erneuert zu werden, als Verdunstungsverluste eintreten. Bei der Entfernung von zinkhaltigen Schutzschichten, was bei Stahlbauwerken die Regel ist, erreicht das Wasser am Ende der Aufbereitung nahezu Trinkqualität und könnte gewünschtenfalls in jede normale Kläranlage abgeleitet werden.

Anhand der beiliegenden schematischen Zeichnung wird die Erfindung beispielweise erläutert. Es zeigen:
- Fig. 1: einen Querschnitt durch eine Brücke,
- Fig. 2: eine Schemadarstellung einer Wasseraufbereitungsanlage,
- Fig. 3: eine Seitenansicht eines Roboters und
- Fig. 4: eine Ansicht des Roboters in Richtung des Pfeiles IV in Fig. 3.

In Fig. 1 bezeichnen die Hinweisziffern 1 die Pfeiler einer Brücke, auf die im Querschnitt doppel-T-förmige Längsträger 2 aufgelegt sind. Diese sind in regelmässigen Abständen durch im Querschnitt ebenfalls doppel-T-förmige Querträger 3 verbunden und und tragen eine Brückenplatte 4. Zur Erneuerung der die Träger 2, 3 überziehenden, zinkhaltigen Korrosionsschutzschicht wird die alte Schutzschicht von einem Operateur 5 mittels einer beweglichen Düse 6 mit einem Hochgeschwindigkeitswasserstrahl beaufschlagt und abgetragen bzw. bearbeitet, bis der blanke metallische Grundkörper frei liegt. Der Operateur 5 (oder ein seine Funktion ausführender Roboter), die von ihm bediente Düse 6 und der von der Schutzschicht zu befreiende Abschnitt der Träger 2, 3 befinden sich innerhalb einer festen, transportablen, demontablen und/oder verfahrbaren Kabine 7 oder sonstigen Einhausung, die insoweit allseits geschlossen ist, dass kein aus der Düse 6 austretendes oder von den Trägern 2, 3 abtropfendes oder wegspritzendes Wasser ungewollt in die Umgebung entweichen kann. Der Boden 8 der Kabine 7 ist wasserundurchlässig und weist mindestens einen Sammelschacht 9 auf und ist derart gegen diesen Sammelschacht geneigt, dass darin alles innerhalb der Kabine 7 anfallende Wasser zusammen läuft. Der in sich stabile, selbsttragende Boden 8 ist durch nicht dargestellte Mittel an den Längsträgern 2 aufgehängt und/oder an diesen verschieb- oder verfahrbar, ähnlich der Laufkatze eines Brückenkrans, gelagert. Die Seitenwände der Kabine 7 sind durch sich vom Boden 8 zur Unterseite der Brückenplatte 4 erstreckende Kunststoffolien gebildet, so dass die Brückenplatte 4 die Kabine 7 nach oben abschliesst. Das im Sammelschacht 9 zusammenlaufende, mit Partikeln der abgetragenen Schutzschicht befrachtete Wasser wird mittels einer Pumpe 10 durch eine Leitung 11 in eine Wasseraufbereitungsanlage 13 auf der Brückenplatte 4 gefördert und dort, wie später beschrieben, regeneriert. Das regenerierte Wasser fliesst von dort (13) über eine Leitung 12 in eine Hochdruckpumpe 14, die es unter einem Druck von zirka 2'000 bar wieder der Arbeitsdüse 6 zutreibt. Die Kabine 7, die Düse 6, die Leitungen 11, 12, die Pumpen 10, 14 und die Wasseraufbereitungsanlage 13 bilden somit einen (von Verdunstungsverlusten abgesehen) verlustfreien Wasserkreislauf.

Die Fig. 2 zeigt ein Beispiel einer Wasseraufbereitungsanlage 13. Sie weist zwei Grobreinigungscontainer 15, 16, vier Absetzsilos 17 bis 20, zwei Sammelbecken 21, 22 sowie ein Pufferbecken 23 auf. Weiter ist eine Flockungsstation 24 vorhanden, mit der dem befrachteten Wasser ein Flockungsmittel, wie z.B. Aluminiumsulfat, zudosiert werden kann.

Die beiden Grobreinigunscontainer 15, 16 sind gleich ausgebildet. Sie bestehen im wesentlichen aus einer Wanne 25 und einem Korbeinsatz 26, der kleiner als die Wanne 25 ist und allseits einen Zwischenraum 27 zur Wannenwand frei lässt. Eine siebartige Schikane 28 auf halber Wannenhöhe verhindert innerhalb der Wanne 25 stärkere Trubulenzen während des Zufliessens des Schmutzwassers. Die Wanne 25 ist mit einem durch einen Kugelhahn absperrbaren Auslauf 29 versehen und an eine Rohr- oder Schlauchleitung 30 angeschlossen.

Die vier seriell angeordneten Absetzsilos 17 bis 20 sind ebenfalls gleich ausgebildet, weshalb nachfolgend der Aufbau nur von einem beschrieben wird. Das im Querschnitt runde oder viereckige Silo 7 verjüngt sich unten trichterförmig gegen einen mit einem Kugelhahn absperrbaren Auslauf 31. Am Silodeckel ist ein achsial in das Silo hineinragender Rohrstutzen 32 befestigt, mit dem Strömungen und Trubulenzen in dem im Silo enthaltenen Wasser unterdrückt werden sollen. Am Rohrstutzen 32 ist ein ebenes Brausesieb 33 befestigt, auf welches sich das in den Silo geleitete Wasser ergiesst, darauf über den Siloquerschnitt verteilt und nach Art eines breiten, fein gegliederten Brausestrahls in den Silo fällt. Der Silo 17 hat weiter eine Zufluss- und eine Abflussleitung 34 bzw. 35, welch letztere mittels eines Kugelhahns abschliessbar ist. Die Zuflussleitung 35 endet über dem Brausesieb 33. Die Einlauföffnung der Abflussleitung 35 dagegen befindet sich zwischen dem Brausesieb 33 und dem trichterförmigen Siloboden und liegt damit in der Zone geringer Partikelkonzentration, da sich die Fracht des Schmutzwassers durch Sedimentation als sog. Schlamm am Siloboden sammelt. Von dort wird der Schlamm periodisch durch ein Öffnen des Auslaufs 31 ausgetragen und in einem Behälter 36 gesammelt.

Die beiden oben offenen Sammelbecken 21 und 22 sind durch eine Filterwand 39 in eine Einlauf- und eine Auslaufseite 37 bzw. 38 unterteilt. Die Filterwand 39 dient dem Zweck, allfällige im Wasserkreislauf mitschwimmende Verunreinigungen, wie tote Insekten oder dgl. mit einer Korngrösse von mehr als 0,005 Millimeter zum Schutz der Düse 6 zurückzuhalten.

Das Pufferbecken 23 dient dem Ausgleich von Wasserverlusten im Kreislauf, die durch Verdunsten oder durch den Austrag des Schlammes aus den Silos 17 bis 20 entsteht.

Die in Fig. 2 gezeigte Wasseraufbereitungsanlage 13 funktioniert wie folgt. Das der Düse 6 mit Hoch- oder Höchstdruck, vorzugsweise mit 2'500 bis 3'000 bar, zugeführte und mit hoher Geschwindigkeit auf die Träger 2, 3 auftreffende Wasser löst dort grössere und kleinere Partikel der Schutzschicht ab und fliesst oder tropft mit diesen auf den Kabinenboden 8 oder einen abgedichteten Gerüstboden. Auch gegen die Folienwände der Kabine 7 oder die Brückenplatte 4 spritzendes Wasser wird auf den Boden 8 abgeleitet, wo es in den Sammelschacht 9 rinnt und von der Pumpe 10 in die Grobreinigungscontainer 15 und 16 gepumpt wird. Grobe Partikel der Schutzschicht werden dort in den Korbeinsätzen 26 zurückgehalten. Das von der Grobfracht befreite Wasser wird mittels einer Pumpe 40 über die Zuflussleitung 34 in den ersten Absetzsilo 17 gefördert und dieser bis zu einem Niveau nahe dem Brausesieb 33 gefüllt und auf diesem Niveau durch eine selbsttätige Steuereinrichtung gehalten. Während der Verweildauer des Wassers im ersten Absetzsilo 17 setzen sich die im Wasser mitgeführten Partikel aufgrund der Schwerkraft ab, so dass sich im Bodenbereich eine Zone 41 grosser Partikelkonzentration und darüber eine Zone 42 geringer Partikelkonzentration bildet. Der sich in der Zone 41 sammelnde Schlamm wird von Zeit zu Zeit durch den Auslauf 31 ausgetragen, wogegen das wenigstens teilweise gereinigte Wasser aus der Zone 42 mittels einer Pumpe 43 in den zweiten Absetzsilo 18 gepumpt wird, wo sich der gleiche Vorgang wie im Absetzsilo 17 wiederholt. Das im Absetzsilo 18 weiter geklärte Wasser wird mittels einer Pumpe 44 dem Absetzsilo 19 - einer weiteren Sedimentations- bzw. Reinigungsstufe - zugeführt, von wo es mittels einer Pumpe 45 in die letzte Feinreinigungsstufe (Absetzsilo 20) gefördert wird. Von dort gelangt das vollständig gereinigte Wasser in die Sammelbecken 21 und 22 und fliesst aus diesen wieder der Hochdruckpumpe 14 zu. Allfällige Wasserverluste werden vom Pufferbecken ausgeglichen. Eine automatische Niveausteuerung sorgt in allen Absetzsilos 17 bis 20 für eine konstante Badhohe.

Die in den verschiedenen Reinigungsstufen sedimentierende, als Schlamm bezeichnete Fracht (bzw. Schutzschichtpartikel) wird, wie bereits mit Bezug auf den Absetzsilo 17 erwähnt, durch ein Öffnen des Auslaufs 31 in Behälter 36 gesammelt. Der überwiegend zinkhaltige Schlamm lässt man in den Behältern 36 lufttrocknen. Es bildet sich ein hochzinkhaltiges Granulat, aus dem sich das Zink durch Verhütten oder sonstiges Raffinieren in einer Zinkhütte zurückgewinnen lässt.

Sollte unter extremen Einsatzverhältnissen die Verweildauer des Wassers in den einzelnen Reinigungsstufen 17 bis 20 zu kurz sein, kann ausnahmsweise mittels einer Dosiereinrichtung 46 Aluminiumsulfat als Flockungsmittel in den Wasserkreislauf eindosiert werden. Damit erhöht sich die Absetzgeschwindigkeit der Partikel in den einzelnen Reinigungsstufen.

Je nach der gewünschten Leistung der Gesamtanlage (= umgewälzte Wassermenge pro Zeiteinheit) kann nur einer der Grobreinigungscontainer 15, 16 genügen. Sie können unter Umstanden auch entfallen. Es können aber auch mehr als zwei solcher Container in Parallelschaltung aufgestellt werden. Ebenso ist die Zahl der Absetzsilos 17 bis 20 und der Sammelbecken 21, 22 durch die geforderte Leistung bestimmt.

Sowohl die Grobreinigungscontainer 15, 16 als auch die Absetzsilos 17 bis 20 oder die Sammelbecken 21 und 22 bzw. das Pufferbecken 23 sind als selbständige, transportable Baueinheiten ausgeführt, die von einem Einsatzort mittels normalstrassengängigen Transportfahrzeugen zum anderen transportiert werden können. Entsprechend sind die gezeigten Leitungen mit einfach handhabbaren Kupplungsmitteln unter sich oder mit den Zu- oder Ausläufen der Absetzsilos 17 bis 20 bzw. den Grobreinigungscontainern 15, 16 resp. den Sammelbecken 21, 22 verbindbar. Damit sind die Längen der Leitungen zwischen den einzelnen Reinigungsstufen variabel und die Anlageelemente können am Einsatzort jeweils dort aufgestellt werden, wo gerade Platz vorhanden ist. Mit anderen Worten, die in Fig. 2 gezeigte Wasseraufbereitungsanlage 13 kann teilweise oder ganz bis zu mehreren Hundert Metern vom Einsatzort der Düse 6 entfernt aufgestellt werden.

Die Fig. 3 und 4 zeigen einen Roboter, der den in Fig. 1 symbolisch dargestellten Operateur 5 ersetzen kann. An einem in Richtung der X- und Y-Achse verfahrbaren Rahmen 47 ist vertikal, das heisst in Richtung der Z-Achse verschiebbare Führungsstange 48 gelagert. Ein an dieser längsverschiebbarer (das heisst in Richtung der X-Achse verschiebbarer) Schlitten 49 trägt die Düse 6, die in einem daran angeordneten Schwenklager um die X-Achse schwenkbar ist. Die Bewegungen des Rahmens 47, der Führungsstange 48, des Schlittens 49 und der Düse 6 sind durch nicht dargestellte Antriebs- und Steuerorgane selbsttätig oder mittels Fernsteuerung ausführbar.

Anstelle der gezeigten Düse 6 kann auch ein um deren Achse drehbar gelagertes Düsenrad (Rotationsdüse) mit mehreren Düsen verwendet werden, dem die Drehbewegung von der Reaktionskraft der Düsen induziert wird.

Anstelle zinkhaltiger Korrosionsschutzschichten können auch andere metallhaltige (z.B. Pb oder Ti) Schutzschichten nach dem beschriebenen Verfahren entfernt und einer Wiederverwertung zugeführt werden.

Die von der Schutzschicht befreiten Träger 2, 3 trocknen rasch. Dabei bildet sich auf deren Oberfläche eine neue aber sehr dünne Rostschicht. Diese ist vor dem Auftragen der neuen Schutzschicht zu entfernen, was ebenfalls ohne die Natur belastende Rückstände zu geschehen hat.

Die Reinigung der leicht korrodierten Oberflächen erfolgt nach dem Sandstrahlprinzip, wobei als Strahlkorn Elektrokorund, das heisst Aluminiumoxyd, verwendet wird. Die von der zu reinigenden Oberfläche abprallenden Körner werden gesammelt, von Oxyd- und Korundstaub gereinigt und bis zur Unbrauchbarkeit in einem geschlossenen Kreislauf immer wieder der Strahldüse zugeführt. Der aus dem Strahlmittel ausgefilterte Oxyd- und Korundstaub ist ein vorzügliches Zuschlagsmittel bei der Zementherstellung und kann dort ohne jede Umweltbelastung industriell verwertet werden. Die mit der Zeit kantengerundeten und daher unbrauchbaren Korundkörner können ohne jeden Nachteil an jeder beliebigen Stelle im Freien abgelagert werden, da sie chemisch der Tonerde (Al₂O₃) entsprechen. Während des Strahlens wird in der Kabine 7 mittels eines Ventilators ein leichter Unterdruck erzeugt, wodurch ein Entweichen von Eisenoxydstaub in die Umgebung vermieden wird.

## Patentansprüche

1. Verfahren zum Entfernen einer Oberflächenschicht von einem Körper (2, 3), insbesondere einer Schutzschicht, bei welchem mindestens ein Druckstrahl eines flüssigen wässrigen Mediums auf die Oberflächenschicht gelenkt wird, bei welchem ferner das vom Körper (2, 3) abprallende oder abfliessende, Partikel der Oberflächenschicht enthaltende flüssige Medium gesammelt und einem Behälter (17 bis 20) zugeführt wird, und bei welchem das die Partikel enthaltende flüssige Medium im Behälter einem Kraftfeld so lange ausgesetzt wird, bis sich im Medium Zonen höherer und Zonen niedrigerer Patrikelkonzentration gebildet haben, dass in jedem Behälter (17 bis 20) die im flüssigen Medium enthaltenen Partikel im Bodenbereich des Behälters mittels Schwerkraft abgesetzt werden, dadurch gekennzeichnet, dass im Behälter (17 bis 20) Strömungen und Turbulenzen in dem im Behälter (17 bis 20) enthaltenen wässrigen Medium unterdrückt werden und die beiden Zonen bei ruhendem Behälter (17 bis 20) getrennt ausgetragen werden, dass mehrere Solche Behälter (17 bis 20) hintereinander angeordnet werden, dass die im Bodenbereich jedes Behälters gesammelten Partikel zwecks Wiederverwendung oder Entsorgung nach unten entnommen werden, während das im Behälter (17 bis 20) verbleibende flüssige Medium niedrigerer Partikelkonzentration dem nachfolgenden Behälter über eine Leitung (35) zugeführt wird, und dass das dem letzten Behälter (20) entnommene flüssige Medium niedrigster Partikelkonzentration vorzugsweise als Druckstrahl für die fortgesetzte Entfernung der Oberflächenschicht verwendet wird.

2. Verfahren nach Anspruch 1, dadurch gekennzeichnet, dass im Bodenbereich jedes Behälters (17 bis 20) die Partikel trichterförmig abgesetzt und gesammelt werden, wobei die gesammelten Partikel der Trichtermündung (31) entnommen werden.

3. Verfahren nach einem der Ansprüche 1 bis 2, dadurch gekennzeichnet, dass das die Partikel enthaltende flüssige Medium in jeden Behälter (17 bis 20) flächig verteilt eingeführt wird.

4. Verfahren nach einem der Ansprüche 1 bis 3, dadurch gekennzeichnet, dass die jedem Behälter (17 bis 20) entnommenen Partikel getrocknet werden.

5. Verfahren nach einem der Ansprüche 1 bis 4, dadurch gekennzeichnet, dass eine metallhaltige, insbesondere zinkhaltige, Oberflächenschicht des Körpers (2, 3) mit dem Druckstrahl des flüssigen wässrigen Mediums bearbeitet wird, und dass die in den Behältern (17 bis 20) gesammelten metallhaltigen, insbesondere zinkhaltigen, Partikel wieder zu Metall insbesondere Zink, raffiniert bzw. verhüttet werden.

6. Verfahren nach einem der Ansprüche 1 bis 5, dadurch gekennzeichnet, dass dem die Partikel enthaltenden flüssigen Medium vor oder während dessen Zuführung zu mindestens einem der Behälter (17 bis 20) ein Flockungsmittel, zum Beispiel Aluminiumsulfat, zugesetzt wird.

7. Verfahren nach Anspruch 1, dadurch gekennzeichnet, dass das dem letzten Behälter (20) entnommene flüssige Medium niedrigster Partikelkonzentration vor dessen Verwendung als Druckstrahl über ein Sicherheitsfilter (39) geleitet wird, um eine Verstopfung der Druckstrahldüse (6) durch nicht abgesetzte Partikel oder durch aus der Umgebung in das flüssige Medium gelangte Korn- oder Staubpartikel zu vermeiden.

8. Verfahren nach einem der Ansprüche 1 bis 7, dadurch gekennzeichnet, dass das dem letzten Behälter (20) entnommene flüssige Medium niedrigster Partikelkonzentration über ein Pufferreservoir (23) geleitet wird.

9. Verfahren nach einem der Ansprüche 1 bis 8, dadurch gekennzeichnet, dass das Partikel der Oberflächenschicht enthaltende flüssige Medium vor seiner Zuführung zum ersten Behälter (17) durch ein Schlammentwässerungsbecken (15 oder 16) und zwecks Grobabscheidung gesiebt wird.

10. Verfahren nach Anspruch 1, dadurch gekennzeichnet, dass man nach dem mittels des Druckstrahls des flüssigen wässrigen Mediums vorgenommenen Entfernen der Oberflächenschicht von einem einen rostenden Eisenwerkstoff enthaltenden Körper (2, 3) den nassen Körper trocknen lässt und darnach die oxydierte Oberfläche des Körpers (2, 3) mittels eines trockenen Sandstrahls reinigt, wobei als Strahlmittel Korundkörner verwendet werden.

11. Verfahren nach Anspruch 10, dadurch gekennzeichnet, dass die Korundkörner in einem Kreislauf geführt und innerhalb des Kreislaufes von Staub befreit werden, wobei der Staub gesammelt wird, und dass der gesammelte, eisenoxydhaltige Staub bei der Herstellung von Zement verwendet wird.

12. Einrichtung zum Entfernen einer Oberflächenschicht von einem Körper (2, 3), insbesondere einer Schutzschicht mit mindestens einer Düse (6) zur Lenkung eines Druckstrahls eines flüssigen, wässrigen Mediums auf die Oberflächenschicht, mit einem Behälter (17 bis 20) zum Sammeln des flüssigen Mediums und der Schmutzschichtpartikel, der einen Absetzbodenbereich (41) aufweist, in welchem sich die Partikel unter der Wirkung der Schwerkraft absetzen können, gekennzeichnet durch eine vor dem Körper (2, 3) anbringbare, vorzugsweise demontable und transportierbare Kabine (7) mit mindestens einem angenähert flüssigkeitsdichten, einen Sammelschacht (9) aufweisenden Kabinenboden (8), wobei die Düse (6) in der Kabine verschiebbar ist, durch weitere Behälter (17 bis 20), welche Behälter (17 bis 20) je mit einem Zuführungsanschluss (34) und einem Ablassanschluss (35) für das flüssige Medium versehen sind, wobei der Zuführanschluss (34) jedes weiteren Behälters (17 bis 20) an den Ablassanschluss (35) des vorangehenden Behälters angeschlossen ist, die im Bodenbereich jedes Behälters gesammelten Partikel zwecks Wiederverwertung oder Entsorgung nach unten entnommen werden, die Behälter Einbauten zur Unterdrückung von im Behälter enthaltenen Strömungen und Turbulenzen aufweisen, und durch Flüssigkeitsleitungen (11, 12, 30) die eine Mediumquelle (21, 22) mit der Düse (6), dem Sammelschacht (9) mit dem ersten Behälter (17), zwei aufeinanderfolgende Behälter (18 bis 19) sowie den letzten Behälter (20) mit der Mediumquelle (21, 22) verbinden.

13. Einrichtung nach Anspruch 12, dadurch gekennzeichnet, dass die an den letzten Behälter (20) angeschlossene Flüssigkeitsleitung mit der mindestens einen Düse (6) direkt oder indirekt in Verbindung steht.

14. Einrichtung nach Anspruch 12 oder 13, dadurch gekennzeichnet, dass die mindestens eine Düse (6) auf einem in der Kabine (7) verschiebbaren Gestell (47) horizontal und vertikal bewegbar gelagert ist.

15. Einrichtung nach Anspruch 14, dadurch gekennzeichnet, dass zum Bewegen der Düse (6) auf dem Gestell (47) eine automatische Steuereinrichtung vorhanden ist.

16. Einrichtung nach einem der Ansprüche 12 bis 15, dadurch gekennzeichnet, dass die Flüssigkeitsleitungen (11, 12, 30) Schläuche sind.

17. Einrichtung nach einem der Ansprüche 12 bis 16, dadurch gekennzeichnet, dass die Flüssigkeitsleitungen (11, 12, 30) mit lösbaren Kupplungen versehen sind.

18. Einrichtung nach einem der Ansprüche 12 bis 17, dadurch gekennzeichnet, dass jeder Behälter (17 bis 20) einen trichterförmigen Bodenbereich aufweist, der an seiner Mündung mit einem Auslass versehen ist.

19. Einrichtung nach einem der Ansprüche 12 bis 18, dadurch gekennzeichnet, dass im oberen Bereich jedes Behälters (17 bis 20) eine Brausenvorrichtung (33) beispielsweise ein Verteilsieb, angeordnet ist, welche mit dem Zuführungsanschluss (34) des flüssigen Mediums in Wirkverbindung steht.

20. Einrichtung nach einem der Ansprüche 12 bis 19, dadurch gekennzeichnet, dass zumindest die Behälter (17 bis 20) sowie alle Leitungen transportable Bauteile sind.

## Claims

1. A process for removing a surface layer from a body (2, 3), particularly a protective layer, in which at least one pressure jet of a liquid aqueous medium is directed on to the surface layer, in which in addition the liquid medium containing the particles of the surface layer which rebounds or runs off from the body (2, 3) is collected and is fed to a container (17 to 20), and in which the liquid medium containing the particles is exposed to a force field in the container until zones of higher particle concentration and zones of lower particle concentration have formed in the medium, characterised in that in each container (17 to 20) the particles contained in the liquid medium are deposited in the bottom region of the container by means of the force of gravity, that the currents and turbulence effects in the aqueous medium contained in the container (17 to 20) are suppressed in the container (17 to 20) and the two zones are discharged separately when the container (17 to 20) is stagnant, that a plurality of such containers (17 to 20) is disposed in series, that the particles collected in the bottom region of each container are taken out downwards for the purpose of re-use or disposal whilst the liquid medium of lower particle concentration which remains in the container (17 to 20) is fed to the subsequent container via a line (35), and that the liquid medium with the lowest particle concentration which is taken out of the last container (20) is preferably used as a pressure jet for the continued removal of the surface layer.

2. A process according to claim 1, characterised in that the particles are deposited and collected in the shape of a funnel in the bottom region of each container (17 to 20), wherein the collected particles are taken out from the mouth (31) of the funnel.

3. A process according to either one of claims 1 or 2, characterised in that the liquid medium containing the particles is introduced into each container (17 to 20) distributed in the form of a two-dimensional layer.

4. A process according to any one of claims 1 to 3, characterised in that the particles taken out of each container (17 to 20) are dried.

5. A process according to any one of claims 1 to 4, characterised in that a metal-containing, particularly a zinc-containing, surface layer of the body (2, 3) is processed using the pressure jet of the liquid aqueous medium, and that the metal-containing, particularly zinc-containing, particles which are collected in the containers (17 to 20) are refined or smelted again to produce metal, particularly zinc.

6. A process according to any one of claims 1 to 5, characterised in that a flocculant, for example aluminium sulphate, is added to the liquid medium containing the particles, before or during the feeding thereof to at least one of the containers (17 to 20).

7. A process according to claim 1, characterised in that the liquid medium of lowest particle concentration which is taken out of the last container (20) is passed through a safety filter (39) before its use as a pressure jet, in order to prevent a blockage of the pressure jet nozzle (6) by particles which have not been deposited or to prevent granular or dust particles from the environment from entering the liquid medium.

8. A process according to any one of claims 1 to 7, characterised in that the liquid medium of lowest particle concentration which is taken out of the last container (20) is passed through a buffer reservoir (23).

9. A process according to any one of claims 1 to 8, characterised in that the liquid medium containing particles of the surface layer is passed through a sludge dewatering basin (15 or 16) and is screened for the purpose of a coarse separation before it is fed to the first container (17).

10. A process according to claim 1, characterised in that after the removal of the surface layer of a body (2, 3) containing a rusting ferrous material has been effected by means of the pressure jet of the liquid aqueous medium, the wet body is allowed to dry and thereafter the oxidised surface of the body (2, 3) is cleaned by means of a dry grit-blasting jet, wherein corundum is used as the grit-blasting medium.

11. A process according to claim 10, characterised in that the corundum grains are conveyed in a circuit and are freed from dust within the circuit, wherein the dust is collected, and that the collected dust, which contains iron oxide, is used in the manufacture of cement.

12. A device for removing a surface layer from a body (2, 3), particularly a protective layer, having at least one nozzle (6) for directing a pressure jet of a liquid, aqueous medium on to the surface layer, having a container (17 to 20) for collecting the liquid medium and the particles of the protective layer, which container has a bottom settling region (41) in which the particles can settle under the effect of the force of gravity, characterised by a cabin (7) which can be brought in front of the body (2, 3) and which is preferably dismantleable and transportable, which cabin has at least one cabin floor (8) which is almost impervious to liquids and which has a collecting well (9), wherein the nozzle (6) is displaceable in the cabin, characterised by further containers (17 to 20), which containers (17 to 20) are each provided with a feed connection (34) and a discharge connection (35) for the liquid medium, wherein the feed connection (34) of each further container (17 to 20) is attached to the discharge connection (35) of the preceding container, the particles collected in the bottom region of each container are taken out downwards for the purpose of re-use or disposal, the containers comprise built-in parts for suppressing currents and turbulence effects contained in the container, and characterised by liquid lines (11, 12, 30) which connect a source of medium (21, 22) to the nozzle (6), to the collecting well (9) and to the first container (17), which connect two successive containers (18 to 19), and which connect the last container (20) to the source of medium (21, 22).

13. A device according to claim 12, characterised in that the liquid line attached to the last container (20) communicates directly or indirectly with the at least one nozzle (6).

14. A device according to claim 12 or 13, characterised in that the at least one nozzle (6) is mounted so that it is horizontally and vertically movable on a frame (47) which is displaceable in the cabin (7).

15. A device according to claim 14, characterised in that an automatic controller is provided for moving the nozzle (6) on the frame (47).

16. A device according to any one of claims 12 to 15, characterised in that the liquid lines (11, 12, 30) are hoses.

17. A device according to any one of claims 12 to 16, characterised in that the liquid lines (11, 12, 30) are provided with detachable couplings.

18. A device according to any one of claims 12 to 17, characterised in that each container (17 to 20) has a funnel-shaped bottom region which is provided with an outlet at its mouth.

19. A device according to any one of claims 12 to 18, characterised in that a sprinkler device (33), for example a distributor screen, is disposed in the upper region of each container (17 to 20), which sprinkler device actively communicates with the feed connection (34) for the liquid medium.

20. A device according to any one of claims 12 to 19, characterised in that at least the containers (17 to 20), as well as all the lines, are transportable components.

## Revendications

1. Procédé pour enlever une couche superficielle d'un corps (2, 3) en particulier une couche de protection, grâce à quoi on dirige au moins un jet sous pression d'un agent aqueux liquide sur la couche superficielle et, en outre, on rassemble l'agent liquide contenant des particules de la couche superficielle, qui rebondit ou s'écoule du corps (2, 3) et on l'amène à un réservoir (17 à 20), et l'agent contenant les particules dans le réservoir est exposé à un champ de forces jusqu'à ce que se soient formées dans l'agent des zones à concentration de particules plus élevées et des zones à concentration de particules plus faibles,
caractérisé en ce que
dans chaque récipient (17 à 20) les particules contenues dans l'agent liquide sont déposées dans la zone du fond du récipient par gravité, en ce que dans le réservoir (17 à 20) on supprime les écoulements et les turbulences dans le fluide aqueux contenu dans le réservoir (17 à 20) et les deux zones sont évacuées séparément quand le liquide (17 à 20) est en repos, en ce que l'on dispose plusieurs récipients de cette sorte (17 à 20) les uns derrière les autres, en ce que les particules rassemblées dans la zone du fond de chaque réservoir sont extraites vers le bas aux fins de réemploi ou d'élimination, tandis qu'on amène l'agent liquide demeurant dans le récipient (17 à 20) à concentration en particules plus faible au réservoir suivant par une conduite (35) et en ce que l'agent liquide, enlevé du dernier récipient (20) dont la concentration en particules est la plus faible est utilisé de préférence comme jet sous pression pour poursuivre l'enlèvement de la couche superficielle.

2. Procédé selon la revendication 1,
caractérisé en ce que
dans la zone du fond de chaque réservoir (17 à 20) les particules se déposent et se rassemblent en forme d'entonnoir, les particules rassemblées étant enlevées de l'embouchure de l'entonnoir (31).

3. Procédé selon l'une des revendications 1 ou 2,
caractérisé en ce que
l'agent qui contient les particules, est introduit en étant reparti à plat dans chaque réservoir (17 à 20).

4. Procédé selon l'une des revendications 1 à 3,
caractérisé en ce que
l'on sèche les particules extraites de chaque réservoir (17 à 20).

5. Procédé selon l'une des revendications 1 à 4,
caractérisé en ce que
l'on traite une couche superficielle du corps (2, 3) contenant du métal, en particulier contenant du zinc, avec le jet sous pression de l'agent aqueux liquide et en ce que l'on raffine ou refond les particules contenant du métal en particulier contenant du zinc, rassemblées dans les réservoirs (17 à 20) pour en faire à nouveau du métal en particulier du zinc.

6. Procédé selon l'une des revendications 1 à 5,
caractérisé en ce que
l'on ajoute à l'agent liquide contenant les particules avant ou pendant leur amenée à au moins l'un des réservoirs (17 à 20) un agent de flocage, par exemple du sulfate d'aluminium.

7. Procédé selon la revendication 1,
caractérisé en ce que
l'agent liquide extrait du dernier réservoir (20) dont la concentration en particules est la plus basse est dirigé avant son utilisation sous la forme d'un jet sous pression sur un filtre de sécurité (39), pour éviter un bouchage de la buse (6) du jet sous pression, par des particules non déposées ou par des grains de particules ou des particules de poussières arrivées de l'environnement dans l'agent liquide.

8. Procédé selon l'une des revendications 1 à 7,
caractérisé en ce que
l'agent liquide extrait du dernier réservoir (20) dont la concentration en particules est la plus basse est conduit via un réservoir tampon (23).

9. Procédé selon l'une des revendications 1 à 8,
caractérisé en ce que
l'agent liquide contenant des particules de la couche superficielle est tamisé avant son alimentation dans le premier réservoir (17) à travers une cuvette de drainage des boues (15 ou 16) et aux fins d'une précipitation grossière.

10. Procédé selon la revendication 1,
caractérisé en ce que
après l'enlèvement, réalisé au moyen du jet sous pression de l'agent aqueux liquide, de la couche superficielle, on sèche le corps humide et ensuite on nettoie la surface oxydée du corps (2, 3) au moyen d'un jet de sable sec, en utilisant comme agent de grenaillage des grains de corindon.

11. Procédé selon la revendication 10,
caractérisé en ce que
les grains de corindon sont amenés dans un circuit et sont débarrassés de la poussière à l'intérieur du circuit, la poussière étant rassemblée, et en ce que la poussière rassemblée, contenant de l'oxyde de fer, est utilisée dans la fabrication du ciment.

12. Dispositif pour enlever une couche superficielle d'un corps (2, 3), en particulier d'une couche de protection avec au moins une buse (6) pour diriger un jet sous pression d'un agent liquide aqueux sur la couche superficielle, avec un réservoir (17 à 20) servant à rassembler l'agent liquide et les particules de la couche sale, qui présente une zone de fond de dépôt (41), dans laquelle les particules peuvent se déposer sous l'action de la gravité,
caractérisé par
une cabine (7), que l'on peut mettre devant le corps (2, 3), cabine de préférence démontable et transportable, avec au moins un fond de cabine approximativement étanche aux liquides, présentant un puisard de reprise (9), la buse (6) pouvant être déplacée dans la cabine, par d'autres récipients (17 à 20), récipients (17 à 20) qui sont pourvus d'un raccord d'alimentation (34) et d'un raccord d'évacuation (35) pour l'agent liquide, le raccord d'alimentation (34) de chaque autre réservoir (17 à 20) étant raccordé au raccord d'évacuation (35) du réservoir précédent, les particules rassemblées dans la zone du fond de chaque réservoir étant extraites vers le bas à des fins de régénération ou d'élimination, les réservoirs présentant des chicanes pour empêcher des écoulements et des turbulences contenues dans le réservoir et par des conduites de liquide (11, 12, 30) qui relient une source de l'agent (21, 22) à la buse (6), au puisard de reprise (9), au premier réservoir (17), aux deux réservoirs (18 et 19), ainsi que le dernier réservoir (20) à la source de l'agent (21, 22).

13. Dispositif selon la revendication 12,
caractérisé en ce que
la conduite de liquide raccordée au dernier réservoir (20) est directement ou indirectement en liaison avec au moins l'une des buses (6).

14. Dispositif selon la revendication 12 ou 13,
caractérisé en ce que
l'une au moins des buses est montée de façon mobile horizontalement et verticalement sur un bâti déplaçable dans la cabine.

15. Dispositif selon la revendication 14,
caractérisé en ce que
pour déplacer la buse (6) sur le bâti (47) il y a un dispositif automatique de commande.

16. Dispositif selon l'une des revendications 12 à 15,
caractérisé en ce que
les conduites de liquide (11, 12, 30) sont des tuyaux.

17. Dispositif selon l'une des revendications 12 à 16,
caractérisé en ce que
les conduites de liquide (11, 12, 30) sont pourvues d'accouplements amovibles.

18. Dispositif selon l'une des revendications 12 à 17,
caractérisé en ce que
chaque réservoir (17 à 20) présente une zone de fond en forme d'entonnoir, qui est pourvue à son embouchure d'un orifice de sortie.

19. Dispositif selon l'une des revendications 12 à 18,
caractérisé en ce que
dans la zone supérieure de chaque réservoir (17 à 20), on dispose un dispositif d'arrosage (33) par exemple un tamis de répartition, qui est en liaison opérationnelle avec le raccord d'alimentation (34) de l'agent liquide.

20. Dispositif selon l'une des revendications 12 à 19,
caractérisé en ce que
au moins les réservoirs (17 à 20) ainsi que toutes les conduites sont des pièces constitutives transportables.
